# EUROPÄISCHE PATENTSCHRIFT

(11) **EP 1 307 325 B1**
(45) Veröffentlichungstag und Bekanntmachung des Hinweises auf die Patenterteilung: **03.05.2006**
(21) Anmeldenummer: 01962928.6
(22) Anmeldetag: 09.08.2001
(51) Int. Cl.: B27N 1/02

(54) **VERFAHREN UND VORRICHTUNG ZUM BELEIMEN VON ZUR HERSTELLUNG VON FASERPLATTEN VORGESEHENEN, GETROCKNETEN FASERN**
METHOD AND DEVICE FOR GLUING DRIED FIBRES USED FOR PRODUCING FIBRE PLATES
PROCEDE ET DISPOSITIF D'ENCOLLAGE DE FIBRES SECHEES DESTINEES A LA FABRICATION DE PANNEAUX DE FIBRES

(30) Priorität: 11.08.2000 DE 10039226; 08.12.2000 DE 10061072
(43) Veröffentlichungstag der Anmeldung: 07.05.2003
(73) Patentinhaber: Flakeboard Company Limited, St. Stephen, NB, E3L 3A6 (CA); Schneider, Fritz, 47799 Krefeld (DE)
(72) Erfinder: SCHNEIDER, Fritz, 47799 Krefeld (DE)
(74) Vertreter: Callies, Rainer Michael
(86) Internationale Anmeldenummer: PCT/EP2001/009212
(87) Internationale Veröffentlichungsnummer: WO 2002/014038

(56) Entgegenhaltungen:
- DE-B- 1 078 759
- US-A- 2 741 191

## Beschreibung

Die Erfindung betrifft ein Verfahren und eine Vorrichtung zum Beleimen von zur Herstellung von Faserplatten vorgesehenen, getrockneten Fasern. Die Fasern sind vorzugsweise aus lignozellulose- und/oder zellulasehaftigen Materialien. Bei den Faserplatten handelt es sich um leichte, mitteldichte oder hochdichte Faserplatten. Ein solches Verfahren ist aus DE-A-1 078 759 bekannt.

Es ist üblich, Fasern, die zur Herstellung von MDF- oder HDF-Platten vorgesehen sind, im nassen Zustand zu beleimen. Mit dieser sogenannten Blow-line-Beleimung wird das Bindemittel in ein im Eingangsbereich des-Rohrtrockners endendes Blasrohr hinter einem Refiner auf die nassen, noch heißen Fasern gesprüht. Anschließend werden die Fasern getrocknet. Die Blow-line-Beleimung ermöglicht eine gleichmäßige Faserbeleimung und damit eine Vermeidung von Klumpenbildung durch Fasern und Leim. Ein wesentlicher Nachteil der Blow-line-Beleimung liegt jedoch in einem relativ hohen Leimverbrauch (siehe z.B.: Buchhoizer, P., Leimveriusten auf der Spur, S. 22 - 24, MDF-Magazin 1999). Der erhöhte Verbrauch an Leim ist dadurch verursacht, dass ein Teil der Reaktivität des Leims während des Trocknungsprozesses der Fasern aufgrund der hohen Temperaturen verloren geht. So ist in dem Trocknersystem die Emission von Formaldehyd, das aus dem Leim herrührt, erheblich, wodurch eine aufwendige Schadstoffminimierung erforderlich ist. Ein weiterer Nachteil der Blow-line-Beleimung besteht darin, dass die auf diese Weise beleimten Fasern aufgrund einer Voraushärtung im Trockner eine geringe Kaltklebrigkeit aufweisen, so dass ein aus den Fasern geformtes Faservlies nach dem Vorpressen eine große Rückfederungstendenz aufweist. Dies kann beim Verpressen des Faservlieses aufgrund einer hohen Luftverdrängung aus dem Faservlies zur Zerstörung des Faservliesgefüges führen.

Die Nachteile der Blow-line-Beleimung können durch eine Beleimung der Fasern im trockenen Zustand vermieden werden. So ist bekannt, getrocknete Fasern in einem Mischer zu beleimen. Die Trockenbeleimung von Fasern in Mischern weist jedoch den Nachteil auf, dass Faseragglomerate und -verfilzungen entstehen, die zu einer ungleichmäßigen Faserbeleimung und einer unerwünschten Ausbildung von Leimflecken in den Plattenoberflächen führen (siehe a.a.O.). Eine Trockenbeleimungsmaschine, bei der Mischwerkzeuge vorgesehen sein können, ist z.B. in der EP 0 744 259 B1 beschrieben.

Aus der EP 0 728 562 A2 ist ein Verfahren zur Trockenbeleimung von Fasern bekannt, bei dem in einer pneumatischen Förderleitung durch Erzeugung einer hohen Turbulenz eine Auflockerung des Faserstromes aufgrund reduzierter Strömungsgeschwindigkeit erfolgt und die Fasern in dieser Auflockerungszone durch Besprühen benetzt werden.

In der DE 199 30 800 A1 ist ein Verfahren zur Trockenbeleimung von Fasern beschrieben, bei dem die Beleimung in einem Endabschnitt eines Rohrtrockners erfolgt. Über dieses Verfahren liegen u.E. noch keine Erfahrungen aus einer industriellen Erprobung vor. Nachteilig erscheint bei diesem Verfahren, dass ein sehr hoher Heißgas- und Wasserdampfanteil zusammen mit den Fasern die Beleimungszone durchlaufen muss, da es zwingend notwendig ist, dass der Leim beim Eindüsen in die Beleimungszone auf kleinste Teilchen zerstäubt wird. Bei diesem hohen Heißgas- und Wasserdampfanteil, der bei dem Verfahren unmittelbar nach dem Beleimungsprozess mittels eines Zyklons von den Fasern getrennt wird, ist anzunehmen, dass ein Teil des Leims mit dem Heißgas und dem Wasserdampf aus dem Fasergemisch in die Atmosphäre entweicht. Weiterhin können bei diesem bekannten Verfahren Probleme in Bezug auf die Gleichmäßigkeit der Beleimung angesichts der erzeugten, dem Zufall unterworfenen Luftturbulenzen gegeben sein. Ferner erscheint es bei diesem Verfahren schwierig, die Trocknungsfeuchte der Fasern innerhalb der für den weiteren Prozess sehr wichtigen Toleranzen von +/- 0,5 % des Sollwertes unter Kontrolle zu halten.

Ferner sei noch erwähnt, dass seit geraumer Zeit Beleimungsvorrichtungen vom Typ des sog. "roller blender" bekannt sind, bei denen Leim mittels Walzen auf Holzpartikel aufgebracht wird (Maloney, Thomas M., "Modem Particleboard & Dry-Process Fiberboard Manufacturing". S. 439 f, Miller Freeman Publ. 1977, San Franzisco, Ca., USA).

Der Erfindung liegt die Aufgabe zugrunde, mit hoher Gleichmäßigkeit möglichst viel Oberfläche der Fasern mit Bindemittel zu benetzen.

Die Aufgabe wird hinsichtlich des Verfahrens durch die Merkmale des Anspruchs 1 gelöst. Die Fasern werden von einer Dosiereinrichtung durch einen Zuführschacht einer Faserwalze zugeführt, die auf ihrer Oberfläche mit einer Vielzahl von vorzugsweise konischen Stiften versehen ist. Durch Rotation der Faserwalze werden die Fasern in einen Schachtabschnitt umgelenkt und durch die Stifte und einen durch die Stifte erzeugten Luftstrom auf annähernd die Umfangsgeschwindigkeit der Faserwalze beschleunigt. Der Schachtabschnitt ist durch einen Teilabschnitt des Umfangs der Faserwalze und eine gegenüberliegende Wandung begrenzt. An einer Austrittsöffnung des Schachtabschnitts treten die Fasern im Wesentlichen in horizontaler Bewegungsrichtung aus und werden anschließend nach unten oder nach oben abgesaugt und dadurch umgelenkt. Im Umlenkbereich werden die Fasern mittels mindestens einer Sprühdüse, die Leim und Luft unter Druckbeaufschlagung ausstößt, beleimt.

Die Fasern verfassen in einem Faserstrom den Zuführschacht und treffen auf die Faserwatze. Durch die Einwirkung der auf der schnell rotierenden Faserwalze angeordneten Stifte werden die Fasern nicht nur umgelenkt, sondem auch stark beschleunigt, wodurch Ungleichmäßigkeiten wie Faseragglomerate beseitigt werden. Ferner wird der Faserstrom durch die Beschleunigung der Fasern in Strömungsrichtung um ein Vielfaches im Vergleich zu den Fasern in dem Zuführschacht gestreckt. Auf diese Weise ist dafür gesorgt, dass die Fasern im Umlenkbereich sehr fein verteilt sind und dadurch eine sehr große Kontaktfläche für den aus den Sprühdüsen austretenden Leim bieten.

Bei diesem Verfahren kann vorgesehen sein, dass die Fasern mindestens einmal im Verlauf des Schachtabschnitts durch ein Leitblech in Berührung mit den Stiften der Faserwalze gebracht werden. Das Leitblech ist dazu rampenartig in Richtung der Stifte geneigt. Der durch das Leitblech umgelenkte und dadurch stark abgebremste Faserstrom wird von den Stiften der rotierenden Faserwalze erfasst und wieder auf die ursprüngliche Geschwindigkeit beschleunigt. Aufgrund der erneuten Beschleunigung durch die Stifte erreichen die Fasern wieder ihre ursprüngliche Geschwindigkeit und werden einem weiteren Prozess zur Auflösung von Ungleichmäßigkeiten unterzogen. Aufgrund der Zentrifugalkraft werden die Fasern gegen einen weiteren Wandungsabschnitt geschleudert und von diesem wiederum geführt. Es kann ein weiteres Leitblech folgen, das eine erneute Rückführung der Fasern in den Wirkungsbereich der Faserwalze bewirkt.

Vorzugsweise sind die Leitbleche im Winkel zur Strömungsrichtung der Fasern verstellbar. Dadurch kann der Grad der Abbremsung der Fasern variiert werden. Die Leitbleche sind ferner vorzugsweise einstückig Ober die gesamte Arbeitsbreite des Schachtabschnitts angeordnet.

Es können so viele Leitbleche im Verlauf des Schachtabschnitts nacheinander angeordnet sein, wie dies die Länge des Schachtabschnitts und die Drehzahl der Faserwalze erlaubt. Auf diese Weise werden die Fasern unter vollständiger Ausnutzung der Länge des Schachtabschnitts mehrfach einem Auflösungsprozess durch Einwirkung der Stifte der Faserwalze unterworfen.

Die Fasern können dabei in einen Kanal einer pneumatischen Transporteinrichtung umgelenkt werden, wobei im Umlenkbereich durch gegenüberliegend angeordnete Sprühdüsen der Leim auf die Fasern aufgesprüht wird.

Bei dem erfindungsgemäßen Verfahren kann vorgesehen sein, dass die Geschwindigkeit, mit der die Fasern auf die Faserwalze treffen, durch Einstellung des in dem Zuführschacht herrschenden Unterdrucks bestimmt werden kann.

Ferner kann das Verfahren in der Weise eingesetzt werden, dass symmetrisch einander gegenüberliegend angeordnete Faserströme vorgesehen sind, in denen die Fasern nach demselben Verfahren beleimt werden, wobei die Faserströme nach Austreten aus der Austrittsöffnung des Schachtabschnitts aufeinanderprallen. Ein solches Doppelbeleimungsverfahren ist insbesondere für hohe Faser-Durchsatzleistungen bis zu 30 t atro/h geeignet. Dadurch, dass die Faserströme nach der Leimauftragung frontal aufeinanderprallen, was vorzugsweise bei einem Eintritt in einen Lufttransportschacht stattfindet, erfolgt eine gute Nachmischung der Fasern.

An das beschriebene Beleimungsverfahren kann sich auch unmittelbar eine Sichtung der Fasern anschließen. In diesem Fall wird die unterschiedliche Wurfweite von Teilchen unterschiedlicher Masse beim Austritt aus dem Schachtabschnitt zu einer Luftfasersichtung genutzt.

Es kann sich an das erfindungsgemäße Beleimungsverfahren ein eigenständiges Verfahren zur Fasersichtung anschließen. Bei solch einem Luftfasersichtungs-Verfahren kann es sich beispielsweise um das in der deutschen Patentanmeldung 100 25 177.3 beschriebene Fasersichtungs-Verfahren, dem ein Verfahren zum Auflösen von Ungleichmäßigkeiten in einem Faserstrom vorangeht, handeln. Es kann sich aber auch die Formung eines Faservlieses anschließen, beispielsweise nach dem in der genannten deutschen Patentanmeldung beschriebenen Verfahren.

Es kann ferner eine stufenweise Beleimung der Fasern derart vorgesehen sein, dass die Fasern zunächst in einem der oben beschriebenen Beleimungsverfahren, die keine sich unmittelbar anschließende Sichtung der Fasern aufweisen, in einem gewünschten bezogen auf den Endbeleimungszustand verringerten Maße beleimt werden und in einem weiteren sich anschließenden Beleimungsverfahren, das wie oben beschrieben eine unmittelbare Sichtung der Fasern aufweist, noch einmal beleimt werden, um den gewünschten Endzustand der Beleimung zu erreichen. So können beispielsweise bei einem erwünschten Festharzanteil von 10 % bezogen auf atro Fasern 5 % Festharz der ersten Beleimungsstufe ohne Fasersichtung und 5 % Festharz der zweiten Beleimungsstufe mit Fasersichtung zugeteilt werden. Die Vorteile dieser Faserbeleimung in Stufen bestehen darin, dass weniger Leimdurchsatz pro Beleimungsstufe und damit pro einzelner Beleimungsvorrichtung erforderlich ist, was zu eine Reduzierung von Klumpenbildung durch Fasern und Leim führt, ferner darin, dass eine bessere Leimverteilung auf die Fasern durch multiple Beleimung und Vermischung stattfindet und eine Reduzierung der inneren Verschmutzung der einzelnen Beleimungsvorrichtung durch ein reduziertes Leim-Faserverhältnis pro Beleimungsstufe.

Es kann auch eine stufenweise Beleimung in mehr als zwei Stufen vorgesehen sein. Ferner kann auch beispielsweise eine Beleimung in zwei Beleimungsstufen vorgenommen werden, bei denen sich jeweils keine Sichtung unmittelbar anschließt.

Die Aufgabe wird hinsichtlich der Vorrichtung durch die Merkmale des Anspruchs 8 gelöst. Hier ergeben sich im Wesentlichen die gleichen Vorteile, wie sie zuvor im Zusammenhang mit Anspruch 1 erwähnt wurden. Vorzugsweise Ausgestaltungen der Vorrichtung sind in den Ansprüchen 9 bis 12 aufgeführt.

Die Vorrichtung gemäß Anspruch 13 dient der oben beschriebenen stufenweisen Beleimung der Fasern. Dabei schließt sich an eine Beleimungsvorrichtung ohne Fasersichtung eine Beleimungsvorrichtung mit Fasersichtung an. Hierbei ergeben sich die zuvor im Zusammenhang mit Anspruch 7 erwähnten Vorteile.

Die erfindungsgemäße Vorrichtung kann auch in analoger Weise so ausgelegt sein, dass die Zufuhr der Fasern an dem unteren Ende des Schachtabschnitts und der Austritt an dem oberen Ende stattfindet. Dabei ist die Dosiereinrichtung unterhalb der Faserwalze angeordnet, und die Fasern werden durch die Sogwirkung der Faserwalze zu dem Schachtabschnitt gezogen.

Im Folgenden wird die Erfindung anhand von Ausführungsbeispielen näher erläutert, wobei auf die Figuren Bezug genommen wird. Es zeigen:
Fig. 1a schematisch eine Teilansicht einer Beleimungsvorrichtung mit Leimschlitzdüsen, die jedoch von dieser Erfindung nicht umfasst ist, aber zur Erläuterung der Ausführungsbeispiele dient,
Fig. 1b schematisch eine Teilansicht des Schachtabschnitts einer Beleimungsvorrichtung, die bis auf Leitbleche im Schachtabschnitt wie die Beleimungsvorrichtung gemäß Fig. 1a ausgebildet ist,
Fig. 2a schematisch eine Teilansicht einer Beleimungsvorrichtung mit Leimsprühdüsen, bei der die beleimten Fasern nach unten abgesaugt werden,
Fig. 2b schematisch eine Teilansicht einer Beleimungsvorrichtung mit Leimsprühdüsen, bei der die beleimten Fasern nach oben abgesaugt werden,
Fig. 3a schematisch eine Teilansicht einer Beleimungsvorrichtung, bei der zwei symmetrisch einander gegenüberliegend angeordnete Faserströme vorgesehen sind und die beleimten Fasern nach unten abgesaugt werden,
Fig. 3b schematisch eine Teilansicht einer Beleimungsvorrichtung, bei der zwei symmetrisch einander gegenüberliegend angeordnete Faserströme vorgesehen sind und die beleimten Fasern nach oben abgesaugt werden.
Fig. 4a schematisch eine Teilansicht einer Beleimungsvorrichtung mit integriertem Fasersichter, bei der die beleimten Fasern nach unten abgesaugt werden,
Fig. 4b schematisch eine Teilansicht einer Beleimungsvorrichtung mit integriertem Fasersichter, bei der die beleimten Fasern nach oben abgesaugt wer den,
Fig. 5a schematisch eine Teilansicht einer Beleimungsvorrichtung zur stufenweisen Beleimung, bei der die beleimten Fasern jeweils nach unten abgesaugt werden,
Fig. 5b schematisch eine Teilansicht einer Beleimungsvorrichtung zur stufenweisen Beleimung, bei der die beleimten Fasern jeweils nach oben abgesaugt werden,
Fig. 5c einen vergrößerten Ausschnitt der Fig. 5a, und
Fig. 5d einen vergrößerten Ausschnitt der Fig. 5b.

Die Beleimungsvorrichtung gemäß Fig. 1a weist eine an einen Austrag 1 eines nicht gezeigten Fasertrockners angeschtossene Faser-Querverteilungseinrichtung 2 auf. An die Querverteilungseinrichtung 2 schließt sich ein Dosierbunker 3 an, der durch die Querverteilungseinrichtung 2 gleichmäßig mit getrockneten Holzfasern 4 befüllt wird. Mittels eines Bodenbandes 5 werden die Holzfasern 4 einem Dosierbunkeraustrag mit Austragswalzen 6 zugeführt. Durch die Austragswalzen 6 werden größere Verklumpungen der Fasern 4 aufgelöst. Das Bodenband 5 läuft über eine Wägeeinrichtung 7, die in kontinuierlicher Weise das laufende Faserdurchsatzgewicht (Gewicht pro Zeiteinheit) erfasst.

Von dem Dosierbunkeraustrag gelangen die Fasern 4 in einen aus zwei Formwänden 8 und 9 gestalteten Zuführschacht 10, der an einem oberen Ende eine Luftzuführung 11 aufweist.

Durch einen Ventilator 12 einer pneumatischen Transporteinrichtung 13, die in Fig. 1a nur teilweise mit einem zu der Beleimungsvorrichtung gehörenden TeiL abschnitt dargestellt ist, wird im Zuführschacht 10 ein Gemisch aus Fasern und Luft angesaugt, wobei sich die Fasern in einem Faserstrom 14 vermehrt entlang der Formwand 9 und sich die Luft vermehrt in einem Luftstrom entlang der Formwand 8 bewegen. An der Formwand 9 ist ein Elektromagnet 15 zur Aussonderung von Metallteilen aus dem Faserstrom 14 angebracht.

Im Bereich einer Austrittsöffnung 16 des Zuführschachts 10 trifft der Faserstrom 14 auf eine Faserwalze 17, die zur Auflösung von Ungleichmäßigkeiten in dem Faserstrom 14 und zur Beschleunigung der Fasern in dem Faserstrom 14 dient Auf der Oberfläche der Faserwalze 17 ist eine Vielzahl von Stiften 18 angeordnet, die sich mit größer werdendem Abstand zur Drehachse der Faserwalze 17 konisch zu einer Spitze verjüngen. Die Faserwalze 17 rotiert mit hoher Geschwindigkeit in der durch den Pfeil 19 angedeuteten Drehrichtung. Die Umfangsgeschwindigkeit der Faserwalze 17 ist variabel und kann 20 bis 100 m/sec betragen. Der Durchmesser der Faserwalze 17 kann beispielsweise 1000 mm und die Länge der Faserwalze 17 beispielsweise 1800 mm betragen. In diesem Fall handelt es sich bei den konischen Stiften 18 ca. um 10.000 Stück.

Ein Teilabschnitt 20 des Faserwalzenumfangs, eine der Faserwalze 17 gegenüberliegende Wandung 21 und unten beschriebene Beleimungsmittel begrenzen einen Schachtabschnitt 22, der sich etwa von der Austrittsöffnung 16 des Zuführschachts 10 bis zu dem tiefsten Punkt der Faserwalze 17 erstreckt und dort eine Austrittsöffnung 23 aufweist Der Verlauf der Wandung 21 ist so gestaltet, dass sich der Abstand zwischen der Spitze der Stifte 18 und der Wandung 21 von einer der Austrittsöffnung 16 des Zuführschachts 10 benachbarten Eintrittsöffnung 24 des Schachtabschnitts 22 bis zur Austrittsöffnung 23 progressiv vergrößert. Die Wandung 21 ist an einer Außenseite im Wesentlichen über ihre gesamte Länge mit einem wassergekühlten Kühlmantel 25 versehen.

Im Bereich der Austrittsöffnung 23 ist über die gesamte Breite des Schachtabschnitts 22 eine Reihe von Leimschlitzdüsen 26 angeordnet. Die Austrittsöffnungen der Leimschlitzdüsen 26 befinden sich in einem Spalt 27. der von einem unteren Ende der Wandung 21 und einem Beleimungsbrett 28 gebildet ist. Jede Leimschlitzdüse 26 wird von einer separaten Verdrängerpumpe 29 über einen Verbindungschlauch 30 mit Leim aus einem Leimabzugsbehälter 31, der eine Leimabzugswaage 32 aufweist, versorgt. Zum Beispiel sind bei einer Prozessbreite von 1800 mm 25 Leimschlitzdüsen 26 mit einer Schlitzlänge von 72 mm und einer Schlitzbreite von 2 mm vorgesehen. Die Anzahl der Schtitzdüsen 26 lässt sich beliebig verändern. Die Leimpumpen 29 werden vorzugsweise über eine gemeinsame Antriebswelle 33 und einen gemeinsamen Antrieb 34 angetrieben. Dies gewährleistet eine gleichmäßige Durchsatzleistung aller Leimpumpen 29. Einzeln angetriebene Leimpumpen sind auch möglich. Das Seleimungsbrett 28, das unmittelbar an die Leimschlitzdüsen 26 anschließt, ist über die gesamte Breite des Schachtabschnitts 21 angeordnet Es ist in seinern Winkel zu dem Schachtabschnitt 22 einstellbar.

Der Schachtabschnitt 22.mündet in die pneumatische Transporteinrichtung 13. Die Geschwindigkeit, mit der sich der Faserstrom 14 in dem Zuführschacht 10 auf die Austnttsöffnung 16 zu bewegt, ist über eine Luftdrossel 35 in einem oberen Kanalabschnitt 40 der pneumatischen Transporteinrichtung 13 einstellbar, indem ein durch den Ventilator 12 erzeugter Unterdruck im Bereich der Faserwalze 17 verändert wird.

Dadurch, dass der Faserstrom 14 im Bereich der Austrittsöffnung 16 auf die mit hoher Geschwindigkeit rotierende Faserwalze 17 trifft und die Stifte 18 eine zur Bewegungsrichtung des Faserstroms 14 rechtwinklige Geschwindigkeitskomponente aufweisen, werden zusammenhängende oder verklumpte Fasern voneinander getrennt, wobei einzelne Fasern durch die Faserwalze 17 kaum beschädigt werden.

Ferner werden die Fasern durch die Faserwalze 17 in den Schachtabschnitt 22 umgelenkt. Im ersten Teil des Schachtabschnitts 22 findet durch die Trägheit der Fasern neben einem Durchkämmen der Fasern und dem damit verbundenen Auflösen von Faserklumpen eine Beschleunigung der Fasern auf annähernd die Umfangsgeschwindigkeit der Faserwalze 17 statt. Diese Fasergeschwindigkeit ist bei dieser Beleimungsvorrichtung ca. nach einem Viertel des Umfangs der Faserwalze 17 erreicht In diesem Bereich des Schachtabschnitts 22 sind die Fasern in einem Faserstrom 36 auf ein Vielfaches des Faserstroms 14 in dem Zuführschacht 10 gestreckt. Durch die Vielzahl der konischen Stifte 18 wird in dem Schachtabschnitt 22 ein Luftstrom erzeugt, der etwa der Umfangsgeschwindigkeit der Faserwalze 17 entspricht. Durch die Radialkräfte von Luft und Fasern streben die Fasern in dem Schachtabschnitt 22 zentrifugal nach außen und legen sich gegen eine Innenseite der Wandung 21 des Schachtabschnitts 22, so dass die konischen Stifte 18 der Faserwalze 17 nach ca. einem Viertel des Umfangs der Faserwalze 17 im Schachtabschnitt 22 nicht mehr mit den Fasern in Berührung sind.

Durch die durch die Streckung der Fasern bewirkte Auflösung des Faserstroms 36 und durch die über die gesamte Breite des Faserstroms 36 vorgesehene Leimübertragung, ergibt sich eine große Kontaktfläche für die Leimaufnahme.

Das Beleimungsbrett 28 dient zur Umlenkung des Faserstroms 36 in der Zeichenebene. Die Fasern üben dabei auf das Beleimungsbrett 28 einen Druck aus, der durch eine Einstellung des Winkels des Beleimungsbretts 28 zu dem Schachtabschnitt 22 einstellbar ist. Die Aufnahme von Leim 37 durch die Fasern wird dabei durch mechanischen Abrieb des Leims 37 auf dem Beleimungsbrett 28 bewirkt. Die Leimdosierung erfolgt nach einem vorbestimmten prozentualen Leimanteil bezogen auf atro Fasern im Verhältnis zu dem Faserdurchsatz, der über die Wägeeinrichtung 7 des Dosierbunkers 3 erfasst wird.

Die Fasern treten nach der Beleimung aus dem Schachtabschnitt 22 aus und werden durch die Schwerkraft und durch in Richtung des Pfeils 38 strömende Transportluft in eine Absaughaube 39 der pneumatischen Transporteinrichtung 13 unterhalb der Faserwalze 17 umgelenkt. Bei der Transportluft handelt es sich vorzugsweise um in einem geschlossenen Kreislauf geführte Rückluft oder um Frischluft.

In allen Zeichnungsfiguren sind gleiche Teile mit gleichen Bezugszahlen versehen.

Die Ausführungsform gemäß Fig. 1 b ist bis auf Leitbleche 42 im Schachtabschnitt 22 wie die Beleimungsvorrichtung gemäß Fig. 1a ausgebildet. Die Leitbleche 42 sind einstückig über die gesamte Arbeitsbreite des Schachtabschnitts 22 angeordnet. Sie sind in Strömungsrichtung der Fasern rampenartig geneigt, um die Fasern zu den Stiften 18 der Faserwalze 17 hin umzulenken. Dabei werden die Fasern abgebremst und von den sich schneller bewegenden Stiften 18 erfasst, wodurch erneut Ungleichmäßigkeiten in dem Faserstrom 36 aufgelöst werden können. Nachdem die Fasern durch die Stifte 18 wieder beschleunigt und auf die Umlaufgeschwindigkeit der Stifte 18 gebracht worden sind, legen sich die Fasern aufgrund der Zentrifugalkraft wiederum an die Wandung 21 an. Wie durch den Pfeil 43 angedeutet ist, können die Leitbleche 42 in ihrem Winkel zu der Strömungsrichtung des Faserstroms 36 eingestellt werden, wodurch insbesondere der Grad der Abbremsung der Fasern beeinflusst werden kann. Vorzugsweise können über den Verlauf des Schachtabschnitts 22 mehrere Leitbleche 42 angeordnet sein, so dass sich mehrere Wandungsabschnitte ergeben, an die sich die Fasern anlegen. Zwei dieser Wandungsabschnitte sind in Fig. 1 b gezeigt und mit den Bezugszeichen 21a und 21 b bezeichnet. Zwischen den Wandungsabschnitten 21a und 21 b befindet sich ein Bereich, in dem der Faserstrom 36 von den Stiften 18 durchkämmt wird.

Die Ausführungsform gemäß Fig. 2a ist der Beleimungsvorrichtung gemäß Fig. 1a ähnlich und weist Unterschiede lediglich bei den Mitteln zur Beleimung auf.

In einer mit entsprechenden Durchbrüchen versehenen Wandung 80 der Absaughaube 39 sind einander gegenüberliegend zwei Reihen von Zwei-Stoff-Sprühdüsen 81 und 82 angeordnet, die zur Beleimung der aus dem Schachtabschnitt 22 austretenden mit dem Bezugszeichen 83 bezeichneten Fasern durch Ausstoßen von Leim und Luft vorgesehen sind. Die Fasern 83 werden im Übergang von dem Schachtabschnitt 22 zu der Absaughaube 39 umgelenkt und aufgrund unterschiedlichen Gewichts räumlich aufgeweitet. Dadurch ist eine große Kontaktfläche der Fasern 83 für eine Leimauftragung geschaffen. Die Sprühdüsen 81,82 sind wie bei der Beleimungsvorrichtung gemäß Fig. 1a jeweils über einen Verbindungsschlauch mit einer separaten Leimpumpe (nicht gezeigt) verbunden. Die Versorgung der Sprühdüsen mit Leimflotte erfolgt in gleicher Weise wie bei der Beleimungsvorrichtung gemäß Fig. 1a. Die von den Sprühdüsen 81, 82 benötigte Luft wird aus einer allgemeinen Luftversorgung zur Verfügung gestellt.

Die Ausführungsform gemäß Fig. 2b unterscheidet sich wiederum von der gemäß Fig. 2a lediglich dadurch, dass die beleimten Fasern durch die pneumatische Transporteinrichtung 13 nach oben abgesaugt werden.

Auch die Ausführungsformen gemäß Fig. 2 können im Schachtabschnitt 22 Leitbleche 42 gemäß Fig. 1 b aufweisen.

Fig. 3a zeigt eine Beleimungsvorrichtung, die in Bezug auf eine Längsachse eines Teilabschnitts der pneumatischen Transporteinrichtung 13 symmetrisch beschaffen ist. Zu beiden Seiten der Längsachse befindet sich jeweils eine Beleimungseinheit 86 bzw. 87, die vom Prinzip her der Beleimungsvorrichtung gemäß Fig. 2a entspricht. Die Beleimungsmittel sind in Fig. 3a nicht eingezeichnet. Gleiche Teile der beiden Beleimungseinheiten 86, 87 der Doppelbeleimungsvorrichtung sind jeweils mit gleichen Bezugszeichen bezeichnet. Neben einer besonders hohen Durchsatzleistung der Doppelbeleimungsvorrichtung besitzt diese den Vorteil, dass eine gute Nachmischung der Fasern durch die frontal aufeinander prallenden Faserströme 36 erfolgt, ohne dass Mischwerkzeuge verwendet werden. Auch für kleinere DurchsatzJeistungen kann die Doppelbeleimungsvorrichtung eingesetzt werden, um so die sehr nützliche Nachmischung zu erreichen.

Auch bei der Doppelbeleimungsvorrichtung kann, wie in Fig. 3b gezeigt ist, vorgesehen sein, dass die beleimten Fasern nach oben durch die pneumatische Transporteinrichtung 13 abgesaugt werden.

In Fig. 4a ist eine Beleimungsvorrichtung dargestellt, die nach dem Prinzip der Beleimungsvorrichtung gemäß Fig. 2a arbeitet, wobei wiederum die speziellen Beleimungsmittel nicht dargestellt sind. Zusätzlich zu den bereits beschriebenen Beleimungsvorrichtungen weist die Beleimungsvorrichtung gemäß Fig. 4a eine Fasersichtereinheit 90 auf.

Bei der Beleimungsvorrichtung gemäß Fig. 4a mündet die Austrittsöffnung 23 des Schachtabschnitts 22 in die Absaughaube 39 der pneumatischen Transporteinrichtung 13. Gegenüber von der Austrittsöffnung 23 ist ein Einlass 91 eines Grobgutaustragsschachts 92 angeordnet. Der Grobgutaustragsschacht 92 erstreckt sich in vertikaler Richtung und weist an seinem unteren Ende einen Grobgutaustrag 93 auf. Oberhalb des Grobgutaustrags 93 sind Luftzuführungsöffnungen 94 angeordnet. Über den Querschnitt des Grobgutaustragsschachts 92 sind Luftregulierungsklappen 95 angebracht. Benachbart zu dem Einlass 91 sind Verstellklappen 96 und 97 angeordnet.

Der Fasersichtereinheit 90 liegt folgende Funktionsweise zugrunde: Die aus der Austrittsöffnung 23 austretenden Fasern des Faserstroms 36 gelangen in die Absaughaube 39 der pneumatischen Transporteinrichtung 13. Leichtes Normalgut 98, also durchschnittlich schwere einzelne Fasern, beschreiben aufgrund ihrer relativ geringen kinetischen Energie nach dem Austritt aus dem Schachtabschnitt 22 ansatzweise eine kurze Wurfparabel, um dann von dem in der pneumatischen Transporteinrichtung 13 abwärts gerichteten durch den Pfeil 38 angedeuteten Transport-Luftstrom mitgenommen zu werden.

Grobgut 99, welches schwerer als das Normalgut 98 ist, beschreibt durch die höhere kinetische Energie eine längere Wurfparabel und gelangt dadurch in den Grobgutaustragsschacht 92. Durch eine in dem Grobgutaustragsschacht 92 herrschende geringe Luftströmung werden Faserteilchen, die im Grenzbereich zwischen leicht und schwer liegen, aus dem Grobgutaustragsschacht 92 in den Luftstrom der pneumatischen Transporteinrichtung 13 zurückgehoben. Schwerteile des Grobgutes fallen hingegen in den Grobgutaustrag 93. Die Verstellklappe 96 ist in ihrer Höhe und ihrem Winkel verstellbar und dient zur Einstellung der Geschwindigkeit und der Richtung der abwärtsgerichteten Luftströmung in der Absaughaube 39. Auf diese Weise kann Einfluss genommen werden auf die Wurfparabel des Faserstroms 36 nach dem Austritt aus dem Schachtabschnitt 22. Die Luftgeschwindigkeit im Grobgutaustragungsschacht 92 wird erstens über die Stärke des in der Fasersichtereinheit 90 herrschenden Unterdrucks, der wiederum durch die Luftdrossel 35 im oberen Kanalabschnitt 40 der pneumatischen Transporteinrichtung 13 einstellbar ist, und zweitens über die Luftregulierungsklappen 95 bestimmt. Über die in ihrer Höhe veränder bare Verstellklappe 97 kann der Öffnungsquerschnitt des Einlasses 91 eingestellt werden.

Vorteilhaft erweist sich bei dieser Beleimungsvorrichtung, dass Beleimung und Sichtung der Fasern in ein und derselben Vorrichtung erfolgen.

Auch bei dieser Beleimungsvorrichtung ist es möglich, die Fasern nach oben durch die pneumatische Transporteinrichtung 13 abzusaugen (Fig. 4b). Dabei wird leichtes Normalgut 98 aufgrund seiner relativ geringen kinetischen Energie nach dem Austritt aus dem Schachtabschnitt 22 durch die Saugkraft des Ventilators 12 abgesaugt, während das Grobgut 99 eine Wurfparabel beschreibt und in den Grobgutaustragsschacht 92 gelangt.

In Fig. 5a bzw. 5c ist eine Beleimungsvorrichtung dargestellt, die sich im Wesentlichen aus einer Beleimungsvorrichtung gemäß Fig. 1a und einer Beleimungsvorrichtung gemäß Fig. 4a zusammensetzt und somit eine erste Teileinheit 113 und eine zweite Teileinheit 114 aufweist. Die Beleimungsvorrichtung dient zur Beleimung von getrockneten Fasern in zwei Stufen. Sie weist einen Fasertrockner 115 auf, wobei ein Rohr 116, in dem die Fasern getrocknet werden nur teilweise dargestellt ist. Das Rohr 116 mündet in einen Zyklon 117, dessen Austrag 1 mit der Faser-Querverteilungseinrichtung 2 verbunden ist. Über einen Auslass 118 werden aus dem Zyklon 117 Abluft und Wasserdampf abgeführt.

Der Ventilator 12 der pneumatischen Transporteinrichtung 13 ist ausgangsseitig mit einer Transportleitung 119 verbunden, die in einen zweiten Zyklon 120 mündet, der Bestandteil der zweiten Teileinheit 114 ist. Der Austrag 1 des Zyklons 120 ist wiederum mit der Faser-Querverteilungseinrichtung 2 verbunden, die in den Dosierbunker 3 der zweiten Teileinheit 114 mündet. Der Ventilator 12 der zweiten Teileinheit 114 ist ausgangsseitig mit einer Transportleitung 121 verbunden, die zu einer nicht gezeigten Formmaschine führt. Von der Formmaschine wird, wie durch den Pfeil 38 der zweiten Teileinheit 114 angedeutet, über eine Leitung 122 Rückluft in die pneumatische Transporteinrichtung 13 der zweiten Teileinheit 114 geführt. Über eine weitere Luftleitung 123 wird Rückluft von dem Zyklon 120 in die pneumatische Transporteinrichtung 13 der ersten Teileinheit 113 geführt. Hierbei handelt es sich um 70 % der aus dem Zyklon 120 abgeführten Luft, die restlichen 30 % der Luft des Zyklons 120 werden durch einen Auslass 124 des Zyklons 120 als Abluft abgeführt. Da der Ventilator 12 der ersten Teileinheit 113 zu 100 % Transportluft für die Fasern erzeugt, wird Ausgleichluft zu einem Anteil von 30 % durch die Luftzuführung 11 der ersten Teileinheit 113 aufgrund des vorhandenen Unterdrucks angesaugt. Entsprechendes gilt für die zweite Teileinheit 114, bei der 70 % Rückluft von der Formmaschine in die pneumatische Transporteinrichtung 13 geführt werden und 30 % Ausgleichluft durch die Luftzuführung aufgrund des Unterdrucks in der Teileinheit 114 angesaugt werden.

Die Beleimungsvorrichtung gemäß Fig. 5a ist so ausgelegt, dass bei einem erwünschten Festharzanteil von 10 % bezogen auf atro Fasern 5 % Festharz der durch die erste Teileinheit 113 gegebenen ersten Beleimungsstufe zugeteilt werden. Von der ersten Teileinheit 113 werden die Fasern über die Transportleitung 119 in den Zyklon 120 transportiert und gelangen anschließend in den Dosierbunker 3 der zweiten Teileinheit 114, der wie bei der Beleimungsvorrichtung gemäß Fig. 4a erforderlich ist, um die Fasern für die vorgesehene proportionale Beimischung von Leim dosieren zu können. Die weiteren Merkmale der zweiten Teileinheit 114 sind die gleichen wie bei der Vorrichtung gemäß Fig. 4a. Der durch die zweite Teileinheit 114 gegebenen Beleimungsstufe sind weitere 5 % Festharz zugeteilt.

Mit dieser stufenweisen Beleimung sind die o.g. Vorteile verbunden. Diese zweistufige Beleimung ist im Vergleich zu der einstufigen Beleimung mit einer der Beleimungsvorrichtungen gemäß der Fig. 1 bis 3 nur mit relativ geringem Mehraufwand verbunden, da eine Sichtung der beleimten Fasern stets erforderlich ist.

Auch bei der Beleimungsvorrichtung gemäß Fig. 5a kann vorgesehen sein, dass die beleimten Fasern in den Teileinheiten 113 und 114 jeweils nach oben abgesaugt werden. Eine solche Vorrichtung ist in Fig. 5b bzw. 5d dargestellt.

## Patentansprüche

1. Verfahren zum Beleimen von zur Herstellung von Faserplatten vorgesehenen, getrockneten Fasern, wobei:
(a) Die Fasern (4) werden von einer Dosiereinrichtung (3) durch einen Zuführschacht (10) einer Faserwalze (17) zugeführt, die auf ihrer Oberfläche mit einer Vielzahl von Stiften (18) versehen ist und so rotiert,
(b) dass die Fasern (14) durch die Stifte (18) umgelenkt, entlang einem durch einen Teilabschnitt (20) des Umfangs der Faserwalze (17) und eine gegenüberliegende Wandung (21) begrenzten Schachtabschnitt (22) geführt und durch die Stifte (18) und einen durch diese erzeugten Luftstrom auf annähernd die Umfangsgeschwindigkeit der Faserwalze (17) beschleunigt werden,
(c) die Fasern (36) treten an einer Austrittsöffnung (23) des Schachtabschnitts (22) im wesentlichen in horizontaler Bewegungsrichtung aus,
(d) die Fasern (83) werden nach unten oder nach oben abgesaugt und **dadurch** umgelenkt, und
(e) die Fasern (83) werden im Umlenkbereich mittels mindestens einer Sprühdüse (81, 82), die Leim und Luft ausstößt, beleimt.

2. Verfahren nach Anspruch 1,
**dadurch gekennzeichnet, dass** im Schritt (b) die Fasern (36) sich aufgrund der Zentrifugalkraft gegen die Wandung (21) legen, ohne noch mit den Stiften (18) in Berührung zu kommen, und die Fasern (36) im Verlauf der Wandung (21) durch ein in Richtung der Stifte (18) rampenartig geneigtes Leitblech (42) erneut in Berührung mit den Stiften (18) gebracht werden und sich anschließend aufgrund der Zentrifugalkraft wieder gegen die Wandung (21) legen.

3. Verfahren nach Anspruch 1 oder 2,
**dadurch gekennzeichnet, dass** die Fasern (83) in einen Kanal (39) einer pneumatischen Transporteinrichtung (13) umgelenkt werden und zwei Reihen sich gegenüberliegende Sprühdüsen (81, 82) vorgesehen sind, zwischen denen die Fasern (83) umgelenkt werden.

4. Verfahren nach einem der vorhergehenden Ansprüche,
**dadurch gekennzeichnet, dass** die Geschwindigkeit, mit der die Fasern (14) auf die Faserwalze (17) treffen, durch Einstellung des in dem Zuführschacht, (10) herrschenden Unterdrucks bestimmt werden kann.

5. Verfahren zum Beleimen von zur Herstellung von Faserplatten vorgesehenen, getrockneten Fasern (4),
**dadurch gekennzeichnet, dass** zwei symmetrisch einander gegenüberliegend angeordnete Faserströme (36) vorgesehen sind, in denen die Fasern auf gleiche Weise nach einem der vorhergehenden Verfahren beleimt werden und die Faserströme (36) nach Austreten aus der Austrittsöffnung (23) des Schachtabschnitts (22) aufeinanderprallen.

6. Verfahren nach einem der vorhergehenden Ansprüche,
**dadurch gekennzeichnet, dass** sich unmittelbar an die Beleimung der Fasern (36) eine Sichtung der Fasern (98, 99) anschließt.

7. Verfahren nach einem der Ansprüche 1 bis 5,
**dadurch gekennzeichnet, dass** sich ein Verfahren nach Anspruch 6 anschließt.

8. Vorrichtung zum Beleimen von zur Herstellung von Faserplatten vorgesehenen, getrockneten Fasern (4),
wobei sich unterhalb eines Austrags (6) einer Faser-Dosiereinrichtung (3) ein mit Unterdruck beaufschlagbarer Zuführschacht (10) von dem Austrag (6) zu einer Faserwalze (17) erstreckt, die auf ihrer Oberfläche eine Vielzahl von Stiften (18) aufweist und so drehbar ist,
dass auf die Faserwalze (17) treffende Fasern (14) durch die Stifte (18) umgelenkt werden,
entlang einem durch einen Teilabschnitt des Umfangs der Faserwalze (17) und eine gegenüberliegende Wandung (21) begrenzten Schachtabschnitt (22) geführt werden, der sich von einer Austrittsöffnung (16) des Zuführschachts (10) in Drehrichtung (19) der Faserwalze (17) erstreckt und mit einer Austrittsöffnung (23) versehen ist,
und durch die Stifte (18) und einen durch diese erzeugten Luftstrom auf annähernd die Umfangsgeschwindigkeit der Faserwalze (17) beschleunigt werden,
wobei die Fasern (36) durch die Austrittsöffnung (23) im Wesentlichen in horizontaler Bewegungsrichtung ausgestoßen werden,
wobei benachbart zu der Austrittsöffnung (23) des Schachtabschnitts (22) eine Eintrittsöffnung einer pneumatischen Transporteinrichtung (13) angeordnet ist, in die die Fasern (83) nach unten oder nach oben umgelenkt werden, und
wobei im Umlenkbereich Sprühdüsen (81, 82) angeordnet sind, die zur Beleimung der Fasern (83) durch Ausstoßen von Leim und Luft vorgesehen sind.

9. Vorrichtung nach Anspruch 8,
**dadurch gekennzeichnet, dass** die Fasern (36) sich aufgrund der Zentrifugalkraft im Schachtabschnitt (22) gegen die Wandung (21) legen, ohne noch mit den Stiften (18) in Berührung zu kommen, und an der Wandung (21) mindestens ein rampenartig geneigtes Leitblech (42) so angeordnet ist, dass die Fasern (36) erneut in Berührung mit den Stiften (18) gelangen und sich anschließend aufgrund der Zentrifugalkraft wieder gegen die Wandung (21) legen.

10. Vorrichtung nach Anspruch 8 oder 9,
**dadurch gekennzeichnet, dass** an der Eintrittsöffnung der pneumatischen Transporteinrichtung (13) zwei sich gegenüberliegende Reihen von Sprühdüsen (81, 82) angeordnet sind.

11. Vorrichtung nach einem der Ansprüche 8 bis 10,
**dadurch gekennzeichnet, dass** sie Mittel aufweist für zwei symmetrisch einander gegenüberliegend angeordnete Ströme (36) zu beleimender Fasern, wobei die Faserströme (36) nach Austreten aus der Austrittsöffnung (23) des Schachtabschnitts (22) aufeinanderprallen.

12. Vorrichtung nach einem der Ansprüche 8 bis 11,
**dadurch gekennzeichnet, dass** sie Mittel zur Sichtung der beleimten Fasern aufweist.

13. Vorrichtung nach einem der Ansprüche 8 bis 11,
**dadurch gekennzeichnet, dass** sich an sie nachgeordnet eine Vorrichtung (114) nach Anspruch 12 anschließt.

## Claims

1. Process of gluing dried fibres which are designated for the production of fibreboards, wherein
(a) the fibres (4) are supplied to a fibre roller (17) by a metering device (3) through a feed chute (10), which fibre roller is provided on its surface with a plurality of pins (18) and rotates in such a manner
(b) that the fibres (14) are deflected by the pins (18), are directed along a chute section (22) which is defined by a partial section (20) of the periphery of the fibre roller (17) and an opposite-lying wall (21) and said fibres are accelerated to approximately the peripheral speed of the fibre roller (17) by means of the pins (18) and an air flow generated by said pins,
(c) the fibres (36) exit substantially in a horizontal movement direction at an outlet orifice (23) of the chute section (22),
(d) the fibres (83) are drawn off by suction in a downward or upward direction and are thereby deflected, and
(e) the fibres (83) are glued in the deflection region by means of at least one spray nozzle (81, 82) which expels glue and air.

2. Process according to claim 1, **characterized in that** in step (b) the centrifugal force causes the fibres (36) to lie against the wall (21), without yet coming into contact with pins (18) and in the course of the wall (21) the fibres (36) are brought once again into contact with the pins (18) by means of a metal baffle plate (42) which is inclined in a ramp-like manner in the direction of the pins (18) and the fibres then lie against the wall (21) by reason of the centrifugal force.

3. Process according to claim 1 or 2, **characterized in that** the fibres (83) are deflected into a duct (39) of a pneumatic conveying device (13) and two rows of opposite-lying spray nozzles (81, 82) are provided, between which the fibres (83) are deflected.

4. Process according to any one of the preceding claims, **characterized in that** the speed, at which the fibres (14) impinge upon the fibre roller (17), can be determined by adjusting the negative pressure prevailing in the feed chute (10).

5. Process of gluing dried fibres (4) which are designated for the production of fibreboards, **characterized in that** two symmetrically arranged, opposite-lying fibre flows (36) are provided, in which the fibres are glued in the same manner according to any one of the preceding processes and the fibre flows (36) collide with each other after exiting the outlet orifice (23) of the chute section (22).

6. Process according to any one of the preceding claims, **characterized in that** a sifting of the fibres (98, 99) immediately follows the gluing of the fibres (36).

7. Process according to any one of claims 1 to 5, **characterized in that** a process according to claim 6 follows.

8. Device for gluing dried fibres (4) which are designated for the production of fibreboards, wherein below an outlet (6) of a fibre-metering device (3) a feed chute (10) which can be subjected to negative pressure extends from the outlet (6) to a fibre roller (17) which comprises on its surface a plurality of pins (18) and can be rotated in such a manner
that fibres (14) impinging upon the fibre roller (17) are deflected by means of the pins (18),
are directed along a chute section (22) which is defined by a partial section of the periphery of the fibre roller (17) and an opposite-lying wall (21) and which extends from an outlet orifice (16) of the feed chute (10) in the rotational direction (19) of the fibre roller (17) and is provided with an outlet orifice (23),
and said fibres are accelerated to approximately the peripheral speed of the fibre roller (17) by means of the pins (18) and an air flow generated by said pins,
wherein the fibres (36) are expelled through the outlet orifice (23) substantially in a horizontal movement direction,
wherein disposed adjacent to the outlet orifice (23) of the chute section (22) is an inlet orifice of a pneumatic conveying device (13), into which the fibres (83) are deflected in a downward or upward direction, and
wherein in the deflection region spray nozzles (81, 82) are disposed which are provided for gluing the fibres (83) by expelling glue and air.

9. Device according to claim 8, **characterized in that** by reason of the centrifugal force in the chute section (22) the fibres (36) lie against the wall (21), without yet coming into contact with the pins (18), and on the wall (21) there is disposed at least one metal baffle plate (42) which is inclined in a ramp-like manner, such that the fibres (36) come into contact once again with the pins (18) and then lie against the wall (21) by reason of the centrifugal force.

10. Device according to any one of claims 8 or 9, **characterized in that** two opposite-lying rows of spray nozzles (81, 82) are disposed at the inlet orifice of the pneumatic conveying device (13).

11. Device according to any one of claims 8 to 10, **characterized in that** it comprises means for two symmetrically arranged, opposite-lying flows (36) of fibres which are to be glued, wherein the fibre flows (36) collide with each other after exiting the outlet orifice (23) of the chute section (22).

12. Device according to any one of claims 8 to 11, **characterized in that** it comprises means for sifting the glued fibres.

13. Device according to any one of claims 8 to 11, **characterized in that** a device (114) according to claim 12 is connected to it downstream.

## Revendications

1. Procédé d'encollage de fibres séchées destinées à la fabrication de panneaux de fibres, dans lequel :
(a) les fibres (4) sont acheminées depuis un dispositif de dosage (3) à travers une goulotte d'alimentation (10) vers un cylindre (17), dont la surface est munie d'une pluralité de pitons (18) et qui est entraîné en rotation de telle sorte que
(b) les fibres (14) sont déviées par les pitons (18), sont guidées le long d'un segment de goulotte (22), délimité par une portion (20) du pourtour du cylindre (17) et une paroi (21) en regard de celle-ci, et sont accélérées à peu près à la vitesse de rotation du cylindre (17) par l'intermédiaire des pitons (18) et d'un flux d'air généré par ceux-ci,
(c) les fibres (36) sortent par un orifice de sortie (23) du segment de goulotte (22) sensiblement selon une direction de mouvement horizontale,
(d) les fibres (83) sont aspirées vers le bas ou vers le haut et sont déviées de ce fait, et
(e) les fibres (83), dans la zone de déviation, sont encollées au moyen d'au moins une buse de pulvérisation (81, 82), qui projette la colle et de l'air.

2. Procédé selon la revendication 1, **caractérisé en ce que**, dans l'étape (b), les fibres (36), sous l'effet de la force centrifuge, se posent contre la paroi (21) sans venir encore en contact avec les pitons (18), et les fibres (36) pendant leur déplacement le long de la paroi (21) sont à nouveau amenées en contact avec les pitons (18) par l'intermédiaire d'un déflecteur (42) incliné sous forme de rampe vers les pitons (18) et, ensuite, viennent à nouveau se poser contre la paroi (21) sous l'effet de la force centrifuge.

3. Procédé selon la revendication 1 ou 2, **caractérisé en ce que** les fibres (83) sont déviées dans un conduit (39) d'un dispositif de transport (13) pneumatique et il est prévu deux rangées de buses de pulvérisation (81, 82) face à face, entre lesquelles les fibres (83) sont déviées.

4. Procédé selon l'une quelconque des revendications précédentes, **caractérisé en ce que** la vitesse avec laquelle les fibres (14) entrent en contact avec le cylindre (17) peut être déterminée par un réglage de la dépression qui règne dans la goulotte d'alimentation (10).

5. Procédé d'encollage de fibres (4) séchées destinées à la fabrication de panneaux de fibres, **caractérisé en ce qu'**il est prévu deux flux de fibres (36), situés symétriquement en regard l'un de l'autre, dans lesquels les fibres sont encollées de manière identique selon l'un des procédés précédents et les flux de fibres (36) viennent heurter l'un contre l'autre à la sortie de l'orifice de sortie (23) du segment de goulotte (22).

6. Procédé selon l'une des revendications précédentes, **caractérisé en ce que** les fibres (98, 99) sont criblées immédiatement après l'encollage des fibres (36).

7. Procédé selon l'un des revendications 1 à 5, **caractérisé en ce qu'**un procédé selon la revendication 6 suit immédiatement.

8. Dispositif d'encollage de fibres (4) séchées destinées à la fabrication de panneaux de fibres, dans lequel une goulotte d'alimentation (10), sollicitée par une dépression, s'étend en dessous d'une ouverture de déversement (6) d'un dispositif de dosage des fibres (3), depuis l'ouverture de déversement (6) vers un cylindre (17) dont la surface comporte une pluralité de pitons (18) et qui peut être entraîné en rotation de telle sorte que
les fibres (14), entrant en contact avec le cylindre (17), sont déviées par les pitons (18),
sont guidées le long d'un segment de goulotte (22), qui est délimité par une portion du pourtour du cylindre (17) et une paroi (21) en regard de celle-ci, et qui s'étend depuis un orifice de sortie (16) de la goulotte d'alimentation (10) dans le sens de rotation (19) du cylindre (17) et comporte un orifice de sortie (23),
et sont accélérées à peu près à la vitesse de rotation du cylindre (17) par l'intermédiaire des pitons (18) et d'un flux d'air généré par ceux-ci,
dans lequel les fibres (36) sont éjectées à travers l'orifice de sortie (23) sensiblement dans une direction de mouvement horizontale,
dans lequel à proximité de l'orifice de sortie (23) du segment de goulotte (22) est disposé un orifice d'entrée d'un dispositif de transport (13) pneumatique, dans lequel les fibres (83) sont déviées vers le bas ou vers le haut, et
dans lequel des buses de pulvérisation (81, 82) sont agencées dans la zone de déviation, lesquelles sont prévues pour l'encollage des fibres (83) par la projection de colle et d'air.

9. Dispositif selon la revendication 8, **caractérisé en ce que** les fibres (36), sous l'effet de la force centrifuge dans le segment de goulotte (22), se posent contre la paroi (21) sans venir encore en contact avec les pitons (18), et au moins un déflecteur (42) incliné sous forme de rampe est agencé contre la paroi (21), de telle sorte que les fibres (36) sont à nouveau amenées en contact avec les pitons (18) et, ensuite, viennent à nouveau se poser contre la paroi (21) sous l'effet de la force centrifuge.

10. Dispositif selon la revendication 8 ou 9, **caractérisé en ce que** deux rangées de buses de pulvérisation (81, 82) face à face sont agencées au niveau de l'orifice d'entrée du dispositif de transport (13) pneumatique.

11. Dispositif selon l'une quelconque des revendications 8 à 10, **caractérisé en ce qu'**il comporte des moyens pour deux flux (36) de fibres à encoller, situés symétriquement en regard l'un de l'autre, les flux de fibres (36) venant heurter l'un contre l'autre à la sortie de l'orifice de sortie (23) du segment de goulotte (22).

12. Dispositif selon l'une des revendications 8 à 11, **caractérisé en ce qu'**il comporte un moyen de criblage des fibres encollées.

13. Dispositif selon l'une des revendications 8 à 11, **caractérisé en ce qu'**un dispositif (114) selon la revendication 12 lui est contigu en aval.
